# EUROPÄISCHE PATENTSCHRIFT

(11) **EP 1 186 496 B1**
(45) Veröffentlichungstag und Bekanntmachung des Hinweises auf die Patenterteilung: **22.10.2003**
(21) Anmeldenummer: 01810872.0
(22) Anmeldetag: 10.09.2001
(51) Int. Cl.: B61B 12/00, A47C 1/121, A47C 7/56

(54) **Sitzbank für einen Sessel einer Sesselbahn**
Seat for the bench of a chairlift
Assise pour le siège d'un télésiège

(30) Priorität: 12.09.2000 CH 17672000
(43) Veröffentlichungstag der Anmeldung: 13.03.2002
(73) Patentinhaber: Ropetrans AG, 6410 Goldau (CH)
(72) Erfinder: Switzeny, Kurt, 6440 Brunnen (CH)
(74) Vertreter: Liebetanz, Michael, Dipl.-Phys.

(56) Entgegenhaltungen:
- EP-A- 0 706 925
- WO-A-96/24272
- CH-A- 543 991
- DE-C- 550 071

## Beschreibung

Die Erfindung betrifft eine Sitzbank für einen Sessel einer Sesselbahn mit einem an einer Tragkonstruktion des Sessels befestigten Querträger, auf dem sich das vordere Sitzbankelement abstützt, und mit einer Rückenlehne.

Aus dem Stand der Technik sind eine Reihe von Sitzbänken für Sesselbahnen bekannt. Diese weisen in der Regel zwei Querträger auf, einen vorderen und einen hinteren Querträger. Auf diesen Querträgern ruhen dann einzelne Sitzbankelemente oder eine sich über die gesamte Sitzfläche erstreckende Sitzbank. Hinzu tritt zumeist ein weiteres oberhalb des hinteren Querträgers angebrachtes Querrohr, an dem einzelne Rückenlehnenelemente oder eine in der Breite durchgehende Rückenlehne befestigt sind.

Von Nachteil ist beim Stand der Technik einerseits die Tatsache, dass ein Zwischenraum zwischen der Sitzbank und der Rückenlehne besteht. Dies führt zu Zugluft, die genau die Nierenregion von auf der Sitzbank sitzenden und transportierten Fahrgästen trifft. Andererseits bedeutet dies, dass entsprechende Querträger und Querrohre sowie Sitzbankelemente und Rückenlehnenelemente angefertigt werden müssen, um 2er, 3er, 4er oder 6er Sessel zu bauen. Dies bedeutet ferner, dass die konstruktiven Merkmale jeder Sitzart einzeln durchgerechnet werden müssen. Schliesslich ist die konventionelle Sitzart nicht sehr wartungsfreundlich, da sich beim Stillstand der Anlage leicht Niederschlag und Verschmutzungen auf den Sitzbänken ansammeln, die dann vor dem Einsatz wieder gesäubert oder zumindest durchgesehen werden müssen.

Ausgehend von diesem Stand der Technik liegt der Erfindung die Aufgabe zugrunde, eine Sitzbank der eingangs genannten Art anzugeben, die die oben genannten Nachteile beseitigt, insbesondere einfacher herzustellen, für den Benutzer bequemer und zugleich für den Betreiber einer Seilbahn wartungsfreundlicher ist.

Diese Aufgabe wird erfindungsgemäss für eine Sitzbank der eingangs genannten Art dadurch gelöst, dass das Sitzbankelement eine einstückige Sitzbankfläche ist, die an ihren Seiten an der Tragkonstruktion angelenkt ist, dass die Rückenlehne als tragendes plattenförmiges Element ausgestaltet ist, die an ihren Seiten an der Tragkonstruktion angelenkt ist, dass die Rückenlehne über eine im unteren Bereich quer verlaufende Auflagefläche verfügt, auf der der hintere Abschnitt der Sitzbankfläche abstützbar ist.

Dadurch, dass die Rückenlehne an den Seiten der Tragkonstruktion befestigt ist, ist es möglich auf das tragende Querrohr zu verzichten. Als tragendes plattenförmiges Element ist es ihr möglich, eine Auflagefläche für die Sitzbankfläche zu dienen, so dass auch auf den beim Stand der Technik vorhandenen hinteren Querträger verzichtet werden kann. Die weiteren Vorteile werden aus der Beschreibung ersichtlich werden.

Insbesondere kann die Anlenkung der Sitzbankfläche vertikal verschieblich ausgestaltet sein, um einerseits eine Sicherung der Sitzbank zu bieten und andererseits die Sitzbankfläche leicht verschwenkbar zu gestalten. Damit sind bei der Erfindung sowohl Sitzbankfläche als auch Rückenlehne verschwenkbar ausgestaltet und durch die Umklappbarkeit der beiden Elemente wird die Pflege und Wartung des Sessels vereinfacht.

Weitere vorteilhafte Ausführungsbeispiele sind in den Unteransprüchen gekennzeichnet.

Nachfolgend wird die Erfindung unter Bezugnahme auf die Zeichnung in einem Ausführungsbeispiel beispielhaft erläutert, wobei die einzige Fig. eine Querschnittsansicht eines erfindungsgemässen Sessels zeigt.

Mit dem Bezugszeichen 1 ist die Tragkonstruktion bezeichnet, die sich hier halbbogenförmig an beiden Seiten der Sitzflächen von der Aufhängung des Sessels ausgehend erstreckt. Die Tragkonstruktion 1 ist beispielsweise ein runder Hohlträger. Aber es kann auch jede andere Form gewählt werden. Die einzige notwendige durchgehende Verbindung zwischen den beiden seitlichen Tragkonstruktionen 1 ist ein Querträger 2. Dieses beispielsweise als quadratischer Träger mit einer ebenen oberen Trägerfläche 3 ausgestaltetes Element bildet die Auflage für einen Wulst 4, der durchgehend oder in Segmenten quer zur Sitzbank 5 unterhalb von dieser befestigt oder mit dieser einstückig ausgestaltet ist.

Die Sitzbank 5 ist eine einstückige Fläche, die an ihren Seiten im mittleren bis. hinteren Bereich jeweils über ein Lochblech 6 verfügt, das im wesentlichen senkrecht zur Sitzfläche ausgerichtet ist. Jedes Lochblech 6 verfügt über eine ovale Bohrung 7, durch die ein Stift 8 führbar ist. Die Stifte 8 sind jeweils an einem Seitenblech 9 befestigt, welches an beiden seitlichen Tragkonstruktion 1 montiert ist. Natürlich ist auch eine Ausgestaltung möglich, bei der das Blech 6 über den Stift 8 verfügt, der in ein Langloch 7 in dem Seitenblech 9 geführt ist. Der Sinn des Stift-Loch-Kombination liegt in der Sicherheit der Sitzbank wie noch weiter unten ausgeführt wird.

Die Rückenlehne 10 ist als ein tragendes plattenförmiges Element ausgestaltet, die an ihren Seiten jeweils über eine in ihre vorgesehenen Bohrung 11 und einen an dem Seitenblech 9 vorgesehenen Stift 12 an der Tragkonstruktion 1 angelenkt ist. Natürlich ist auch hier die Vertauschung von Stift und Loch möglich, obwohl es einfacher ist, eine einstückige Rückenlehne 10 an den Seiten im Anlenkbereich zu verdicken, um das Loch 11 vorzusehen.

Die Rückenlehne 10 verfügt über eine im unteren Bereich unterhalb der Bohrung 11 vorgesehene quer verlaufende im wesentlichen horizontale Auflagefläche 13, auf der der hintere Abschnitt 14 der Sitzbankfläche 5 abstützbar ist. Insbesondere kann unter der Sitzbankfläche 5 eine Verdickung 15, z.B. aus elastischem Material, vorgesehen sein, die sich auf der Auflagefläche 13 abstützt. Dabei ist am Ende der Auflagefläche 13 an der Rückenlehne 10 eine quer verlaufende Nase 16 vorgesehen, die einen Formschluss der beiden Elemente 5 und 10 ermöglicht. Dabei kann sich die Nase 16 auf einem flachen Bereich der Verdickung 15 abstützen.

Die Rückenlehne 10 ruht in ihrem oberen Bereich 17 gegen eine Stütze 18, die an den Seitenblechen 9 befestigt ist. Die Stütze 18 kann in einem einfachen Fall aus zwei mehr oder weniger langen Stäben bestehen, gegen die sich die Rückenlehne 10 abstützt. Es ist auch möglich, dass die Stütze 18 ein durchgehendes Querrohr ist. Insbesondere ist es möglich, dass an den Seitenblechen 9 nur kurze Stutzen befestigt sind, auf die dann ein entsprechend abgelängtes Querrohr aufgesetzt wird, um so die Modularität zu erhöhen.

Damit sind die Zusatzfunktionen der Sitzbank aus der Zeichnung heraus leicht ersichtlich. Die Sitzbank benötigt nur einen Querträger 2. Die Sitzbankfläche 5 liegt auf diesem und dem unteren Abschnitt 13 der Rückenlehne 10 auf, die wiederum durch die seitlichen Stifte 12 gehalten wird. Sollte - wider Erwarten - die Verdickung 15 von der Auflagefläche 13 abrutschen, so fällt die Sitzbankfläche 5 nicht herab, sondern wird von den Stiften 8 gehalten, die dann in die eine Endlage in den Langlöchern 7 fallen. Somit wirken die Stifte 8 im Falle des Versagens der Verbindung Sitzbankfläche 5 - Auflagefläche 13 als Sperriegel und fangen das Gewicht von Sitzbankfläche 5 und Benutzern auf.

Ferner gestatten die Langlöcher 7 mit den Stiften 8 ein Verschwenken der Sitzbankfläche 5 um diese Achse, um die Sitzbankfläche 5 bei Nichtbenutzung im wesentlichen senkrecht (im wesentlichen parallel zur Rückenlehne 10) zu stellen und somit vor Verschmutzung zu schützen. Hierfür wird die Rückenlehne 10 um die durch die Stifte 12 definierte Achse verschwenkt und von den Stiften oder dem Querrohr 18 abgehoben. Gleichzeitig ist es möglich, die Rückenlehne 10 ganz nach vorne zu legen und somit im wesentlichen parallel zur Sitzbankfläche 5 auszurichten. Dies kann beispielsweise für die Befestigung von Lasten eingesetzt werden, wenn hierfür auf der Rückseite der Lehne 10 entsprechende Befestigungselemente vorgesehen sind.

Der Vorteil der vorliegenden Konstruktion liegt in der Modularität. Die Sitzbank und die Lehne können jeweils entsprechend dem zu fertigenden Sessel abgelängt werden, wobei die Seitenbleche 9 und weitere wesentliche Elemente des Sessels standardisiert sind. Damit werden Serien verschieden breiter Sessel schneller realisierbar. Die Sitzbankfläche 5 und die Rückenlehne 10 können beispielsweise aus Aluminiumblech bestehen, aus demselben Kunststoffmaterial geformt sein oder je Sitzplatz mit Sitzkissen und ähnlichem ausgestaltet werden. Die Rückenlehne 10 ist zwar als plattenförmig bezeichnet und dargestellt. Es ist natürlich möglich, diese aus einer Gitterverbindung mit eingesetzten Rückenlehnenplatten auszugestalten, auch wenn dies einen geringeren Komfort für die Benutzer des Sessels bedeutet.

Der Sessel besteht jeweils aus zwei mit entsprechenden Elementen versehenen Seitenblechen 9, die an der jeweils gleichen Tragkonstruktion 1 befestigt werden. Die Sitzfläche 5 und die Rückenlehne 10 sind je nach Sitzplatzanzahl des Sessels ablängbar. Nur die Bleche 6 sind noch an der Sitzfläche 5 zu befestigen. Ferner ist ein Querrohr für die Stütze 18 zuzuschneiden und das Querrohr 2 ist an der Tragkonstruktion 1 zu befestigen.

## Patentansprüche

1. Sitzbank für einen Sessel einer Sesselbahn mit einem an einer Tragkonstruktion (1, 9) des Sessels befestigten Querträger (2), auf dem sich das vordere Sitzbankelement (5) abstützt, und mit einer Rückenlehne (10), **dadurch gekennzeichnet, dass** das Sitzbankelement eine einstückige Sitzbankfläche (5) ist, die an ihren Seiten (6, 7, 8) an der Tragkonstruktion (1, 9) angelenkt ist, dass die Rückenlehne (10) als tragendes plattenförmiges Element ausgestaltet ist, die an ihren Seiten (11, 12) an der Tragkonstruktion (1, 9) angelenkt ist und dass die Rückenlehne (10) über eine im unteren Bereich quer verlaufende Auflagefläche (13) verfügt, auf der der hintere Abschnitt (14) der Sitzbankfläche (5) abstützbar ist.

2. Sitzbank nach Anspruch 1, **dadurch gekennzeichnet, dass** die Anlenkung der Sitzbankfläche (5) an der Tragkonstruktion (1, 9) über ein Seitenblech (6) geschieht, dass an der Tragkonstruktion (1, 9) oder an dem Seitenblech (6) ein Langloch (7) vorgesehen ist und dass an dem jeweils anderem Element (6, bzw. 1,9) ein in das Langloch (7) eingreifender Stift (8) vorgesehen ist, wobei der Stift (8) bei einem Aufliegen der Sitzbankfläche (5) auf dem Querträger (2) und auf der Auflagefläche (13) der Rückenlehne (10) nicht in den Endbereichen des Langloches (7) angeordnet ist.

3. Sitzbank nach Anspruch 1 oder Anspruch 2, **dadurch gekennzeichnet, dass** zur Anlenkung der Rückenlehne (10) an der Tragkonstruktion (1) die Rückenlehne (10) seitlich über jeweils eine Bohrung (12) bzw. einen Stift (11) verfügt, und dass die Tragkonstruktion (1, 9) komplementär über einen Stift (11) bzw. eine Bohrung (12) verfügt.

4. Sitzbank nach Anspruch 3, **dadurch gekennzeichnet, dass** an beiden Seiten der Tragkonstruktion (1, 9) oberhalb der Anlenkstelle (11, 12) der Rückenlehne (10) eine Querstütze (18) vorgesehen ist, die aus zwei einzelnen seitlichen Stäben oder einem durchgehenden Querrohr aufgebaut ist.

5. Sitzbank nach einem der vorstehenden Ansprüche, **dadurch gekennzeichnet, dass** die Auflagefläche (13) über eine nach oben gerichtete querverlaufende Haltenase (16) verfügt, die mit einer nach unten gerichteten Verdickung (15) der Sitzbankfläche (5) zusammenwirkt.

6. Sitzbank nach einem der vorstehenden Ansprüche, **dadurch gekennzeichnet, dass** die Tragkonstruktion (1, 9) über jeweils ein Seitenblech (9) verfügt, an dem die Sitzbankfläche (5) an ihren Seiten (6, 7, 8) und die Rückenlehne (10) an ihren Seiten (11, 12) an der Tragkonstruktion (1, 9) angelenkt ist.

7. Sitzbank nach Anspruch 6, **dadurch gekennzeichnet, dass** jedes Seitenblech (9) über zwei Stifte (8 und 12), um in entsprechende Löcher (7 und 11) in Sitzbankfläche (5) und Rückenlehne (10) einzugreifen, und über ein Querstützelement (18) zur Abstützung der Rückenlehne (10) verfügt.

8. Sitzbank nach Anspruch 6, **dadurch gekennzeichnet, dass** die Querstützelemente (18) Stutzen sind, auf die ein diese verbindendes Querrohr aufsetzbar ist.

## Claims

1. A bench seat for a chair of a chairlift comprising a backrest (10) and a cross support bar (2) fastened to a supporting frame member (1, 9) of the chair supporting the front bench seat element (5), **characterised in that** the bench seat element is a one-piece bench seat top (5) that is hinged at its sides (6, 7, 8) to said supporting frame member (1, 9), wherein said backrest (10) is designed as a load-carrying laminated element that is hinged on its sides (11, 12) to said supporting frame member (1, 9), and wherein said backrest (10) is provided with a supporting surface (13) extending transversely across the lower region onto which the rear section (14) of said bench seat top (5) may be braced against.

2. A bench seat according to claim 1, wherein hinging of the bench seat top (5) occurs at the supporting frame member (1, 9) via a side plate (6) whereby a elongated hole (7) is provided on said supporting frame member (1, 9) or on the side plate (6), and whereby on the respective other element (6 or 1, 9) there is provided a pin (8) engaging into said elongated hole (7), and whereby said pin (8) is not arranged in the end area of said elongated hole (7) during placement of said bench seat top (5) onto said cross support bar (2) and onto the supporting surface (13) of said backrest (10).

3. A bench seat according to claim 1 or claim 2, wherein said backrest (10) is provided at its side each with a hole (12) or a pin (11) for hinging said backrest (10) to said supporting frame member (1), and whereby said supporting frame member (1, 9) is complimentary provided with a pin (11) or a hole (12).

4. A bench seat according to claim 3, wherein a cross support member (18) is provided at both sides of said supporting frame member (1, 9) and above the hinged location (11, 12) of said backrest (10) whereby said cross support member (18) is made of two individual lateral rods or a through-going tubular cross support member.

5. A bench seat according to one of the prior claims, wherein the supporting surface (13) is provided with a transversely running holding nose (16) oriented upwardly, which cooperates with a lop (15) of said bench seat top (5) that is oriented downwardly.

6. A bench seat according to one of the prior claims, wherein said supporting frame member (1, 9) is each provided with a side plate (9) onto which there is hinged said bench seat top (5) on its sides (6, 7, 8), and wherein said backrest (10) is hinged on its sides (11, 12) to said supporting frame member (1, 9).

7. A bench seat according to claim 6, wherein each side plate (9) is provided with two pins (8 and 12) to engage the corresponding holes (7 and 11) in said bench seat top (5) and said backrest (10), and to serve as support for said backrest (10) via a cross support element (18).

8. A bench seat according to claim 6, wherein said cross support elements (18) are studs onto which said connecting tubular cross support member may be placed upon.

## Revendications

1. Banquette pour un siège de télésiège comprenant un support transversal (2) fixé sur une construction de support (1, 9) du siège, sur lequel s'appuie l'élément de banquette avant (5), et comprenant un dossier (10), **caractérisée en ce que** l'élément de banquette est une surface de banquette d'une seule pièce (5), qui est articulée au niveau de ses côtés (6, 7, 8) à la construction de support (1, 9), **en ce que** le dossier (10) est réalisé sous forme d'élément portant en forme de plaque, qui est articulé au niveau de ses côtés (11, 12) à la construction de support (1, 9) et **en ce que** le dossier (10) dispose d'une surface d'appui (13) s'étendant transversalement dans la région inférieure, sur laquelle la portion arrière (14) de la surface de banquette (5) peut s'appuyer.

2. Banquette selon la revendication 1, **caractérisée en ce que** l'articulation de la surface de banquette (5) sur la construction de support (1, 9) s'effectue par le biais d'une tôle latérale (6), **en ce qu'**un trou oblong (7) est prévu sur la construction de support (1, 9) ou sur la tôle latérale (6), et **en ce qu'**une broche (8) venant en prise dans le trou oblong (7) est prévu sur l'autre élément respectif (6, respectivement 1, 9), la broche (8) n'étant pas disposée dans les régions d'extrémité du trou oblong (7) lors d'une application de la surface de banquette (5) sur le support transversal (2) et sur la surface d'appui (13) du dossier (10).

3. Banquette selon la revendication 1 ou la revendication 2, **caractérisée en ce que** pour l'articulation du dossier (10) sur la construction de support (1), le dossier (10) dispose latéralement respectivement d'un alésage (12) ou d'une broche (11) et **en ce que** la construction de support (1, 9) dispose de manière complémentaire d'une broche (11) ou d'un alésage (12).

4. Banquette selon la revendication 3, **caractérisée en ce qu'**une traverse (18) est prévue des deux côtés de la construction de support (1, 9) au-dessus du point d'articulation (11 ,12) du dossier (10), laquelle est constituée de deux barres latérales individuelles ou d'un tube transversal continu.

5. Banquette selon l'une quelconque des revendications précédentes, **caractérisée en ce que** la surface d'appui (13) dispose d'un nez de fixation (16) orienté vers le haut et s'étendant transversalement, qui coopère avec un épaississement (15) de la surface de la banquette (5) orienté vers le bas.

6. Banquette selon l'une quelconque des revendications précédentes, **caractérisée en ce que** la construction de support (1, 9) dispose à chaque fois d'une tôle latérale (9) sur laquelle la surface de la banquette (5) est articulée au niveau de ses côtés (6, 7, 8) et le dossier (10) est articulé sur ses côtés (11, 12) à la construction de support (1, 9).

7. Banquette selon la revendication 6, **caractérisée en ce que** chaque tôle latérale (9) dispose de deux broches (8 et 12), afin de venir en prise dans des trous correspondants (7 et 11) dans la surface de la banquette (5) et du dossier (10), et dispose d'un élément de support transversal (18) pour supporter le dossier (10).

8. Banquette selon la revendication 6, **caractérisée en ce que** les éléments de support transversaux (18) sont des tubulures sur lesquelles un tube transversal les connectant peut être placé.
